# FASCICULE DE BREVET EUROPEEN

(11) **EP 0 603 018 B1**
(45) Date de publication et mention de la délivrance du brevet: **29.04.1998**
(21) Numéro de dépôt: 93402715.2
(22) Date de dépôt: 04.11.1993
(51) Int. Cl.: E05D 9/00, E05D 5/02

(54) **Procédé pour réaliser des charnières**
Verfahren zum Herstellen von Scharnieren
Process for making hinges

(30) Priorité: 09.12.1992 FR 9214988
(43) Date de publication de la demande: 22.06.1994
(73) Titulaire: SOTRALU, Société Anonyme, F-31410 Le Fauga (FR)
(72) Inventeur: Prunet, Charles, F-31000 Toulouse (FR); Pech, Gilles, F-31500 Toulouse (FR)
(74) Mandataire: Morelle, Guy Georges Alain

(56) Documents cités:
- US-A- 2 569 862
- US-A- 4 365 386

## Description

La présente invention concerne les procédés et les éléments qui permettent de réaliser des charnières comme celles qui trouvent une infinité d'applications dont les plus courantes sont, par exemple, de constituer des moyens de rotation de portes, volets, etc, par rapport à des embases ou châssis.

Une charnière, comme celles qui sont le plus couramment utilisées, est essentiellement constituée par une paumelle et un gond, ces deux pièces coopérant l'une avec l'autre au moyen d'un arbre solidaire de l'une et d'un palier réalisé dans l'autre, l'arbre pivotant dans le palier pour obtenir la rotation de la paumelle par rapport au gond. Ces deux pièces sont aussi désignées par les techniciens par "corps dormant" quand il est fixé sur le châssis et "corps ouvrant" quand il est fixé sur l'objet pivotant par rapport au châssis.

Ces deux pièces sont de plus réalisées pour que, à chaque paumelle, corresponde un gond et réciproquement. Dans ces conditions, les fabricants sont obligés de prévoir deux gammes de fabrication, une pour chaque pièce, d'autant plus larges que de nombreux domaines techniques utilisent des charnières de tous types et de toutes dimensions. Comme, de plus, certains des outils nécessaires à la réalisation de chaque pièce sont spécifiques à chaque gamme de fabrication, il s'en suit que le prix de revient de chaque pièce est relativement élevé, malgré les quantités importantes fabriquées.

La présente invention a ainsi pour but de réaliser des éléments pour charnières, qui permettent de réduire le coût de revient d'au moins une grande partie des charnières que l'on trouve dans le commerce, notamment celles qui sont utilisées dans la construction des bâtiments.

Plus précisément, la présente invention a pour objet un procédé permettant de réaliser des charnières, caractérisé en ce qu'il comprend au moins une étape consistant à obtenir un corps unitaire à partir d'un profilé, ledit corps étant inscrit dans une surface cylindrique, et comportant deux parties d'extrémités, une percée traversante réalisée dans chaque partie d'extrémité suivant la génératrice de ladite surface cylindrique, deux parties de parois respectivement solidaires des deux dites parties d'extrémités, et une portion de paroi solidaire des deux dites parties de parois, ladite portion de paroi présentant au moins un point de faiblesse dans sa liaison avec les deux dites parties de parois, permettant de séparer celles-ci sous un effort de rupture relativement faible.

D'autres caractéristiques et avantages de la présente invention apparaitront au cours de la descnption suivante donnée en regard des dessins annexés à titre illustratif mais nullement limitatif dans lesquels:
Les Figures 1 et 2 représentent deux vues, respectivement de dessus et en perspective, d'un mode de réalisation d'un élément pour l'obtention d'une charnière avec le procédé selon l'invention, et
Les Figures 3 et 4 représentent différentes étapes de la réalisation d'une charnière obtenue avec un procédé selon l'invention tel que représenté sur les Figures 1 et 2.

Les deux Figures 1 et 2 représentent un mode de réalisation d'un élément 1 permettant de réaliser des charnières qui trouvent une application, notamment dans le domaine du bâtiment, pour le montage des fermetures, c'est-à-dire des portes. fenêtres, volets, etc.

L'élément 1 est essentiellement constitué d'un corps unitaire 2 inscrit dans une surface cylindrique 13 dont la directrice 3 a une forme telle que celle représentée sur la Figure 1 qui en outre représente l'élément 1 en vue de dessus.

Ce corps unitaire 2 comporte deux parties d'extrémités 4, 5 avantageusement de forme renflées, une percée traversante 6, 7 réalisée dans chaque partie d'extrémité 4, 5 suivant la génératrice de la surface cylindrique, deux parties de parois 8, 9 solidaires respectivement des deux parties d'extrémités 4, 5 et une portion de paroi 10 solidaire des deux parties de parois 8, 9, cette portion de paroi 10 étant d'une longueur, suivant la génératrice de la surface cylindrique 13 définie ci-dessus, très inférieure à la longueur des parties de parois 8, 9 suivant cette génératrice.

Dans un mode de réalisation avantageux comme celui qui est illustré sur les Figures 1 à 4, les longueurs, suivant la génératrice de la surface cylindrique. des deux parties de parois 8, 9 et des deux parties d'extrémités 4, 5 sont égales et leurs bords situés d'un même côté 14-17 et 18-21 sont dans un même plan.

Avec cet élément 1, il est possible de réaliser très avantageusement une charnière, par exemple en suivant les étapes décrites en regard des Figures 3 et 4.

Pour ce faire, la portion de paroi 10 est éliminée de façon à obtenir la séparation des deux parties de parois 8, 9, par exemple en cassant cette portion de paroi 10. Dans ce but, cette portion de paroi présente au moins un point de faiblesse dans sa liaison avec les deux parties de parois 8, 9, par exemple une diminution d'épaisseur longitudinale qui va constituer un ensemble de points de faiblesse sur lesquels il suffira de produire un effort de torsion, par exemple manuel, suffisamment faible pour obtenir la rupture de la portion de paroi 10.

Ensuite, au moyen de tout outil adapté, on élimine les morceaux de portion de paroi 10 qui pourraient être restés solidaires des deux parties de parois 8, 9, pour obtenir deux pièces complètement séparées sans aspérités disgracieuses, comme celles qui sont illustrées sur la figure 3.

Une chemise 25, 26 est enfichée dans chaque percée traversante 6, 7, l'une 26 de ces chemises comportant un arbre de rotation émergeant 27 et l'autre chemise 25 comportant un logement en creux 28 de forme cylindrique de révolution d'une section sensiblement complémentaire de la section de l'arbre 27 de façon que ce dernier puisse pénétrer dans le logement en creux 28 et que l'on obtienne ainsi une paumelle et un gond aptes à pivoter l'un dans l'autre, de la même façon que pour les charnières de l'art antérieur.

Sur chaque pièce, sont aussi réalisés des moyens qui permettent de la fixer sur un support comme le châssis d'une fermeture ou la fermeture elle-même, soit un volet, une fenêtre, etc, par exemple des orifices pratiqués dans les parties de parois 8, 9.

La structure de l'élément 1 décrite ci-avant est très avantageuse car elle permet de réaliser très facilement des charnières d'un coût de revient très inférieur à celui des charnières de l'art antérieur, notamment pour les raisons suivantes:

Du fait de la forme cylindrique de la surface latérale 13 du corps unitaire 2, l'élément 1 peut facilement être obtenu dans un profilé de grande longueur, en étant en outre assuré que les paumelles et les gonds qui pourront être débités dans ce profilé seront en nombre égal.

Pour obtenir chaque élément 1, il suffit en effet de découper ces profilés suivant des plans perpendiculaires à la génératrice de la surface cylindrique 13 et distants l'un de l'autre d'une longueur égale à celle, entre leurs bords opposés 14-17 et 18-21, des parties d'extrémités 4, 5 et des parties de parois 8, 9. La portion de paroi 10 peut être obtenue en pratiquant, par exemple, deux saignées 30, 31 découpées suivant une même génératrice comme ci-après. Avantageusement, ces deux saignées ont des longueurs égales pour donner au corps unitaire 2 un maximum de rigidité afin, par exemple, de faciliter sa manutention, notamment lors du traitement de surface auquel il doit généralement être soumis. De ce fait, la portion de paroi 10 est sensiblement située à égale distance des bords opposés 15-16 et 19-20 des parties de parois 8, 9.

Bien entendu. les deux saignées 30, 31 peuvent être obtenues simultanément, au moyen d'une seule opération de presse. Cette réalisation est notamment avantageuse quand le profilé est en un matériau comme de l'aluminium. De plus, quand les moyens pour fixer les paumelles et les gonds sur leurs supports respectifs sont constitués par des orifices pratiqués dans les parties de parois 8. 9. ils peuvent être réalisés en même temps que les deux saignées, au moyen de la même et unique presse, ce qui limite encore le nombre d'opérations de fabrication.

La structure selon l'invention de l'élément 1, outre le fait qu'elle permet de réaliser un nombre important de pièces "paumelles" et "gonds" avec un nombre réduit d'opérations et d'apparier parfaitement les deux pièces d'une même charnière, permet également de faire subir à ces deux pièces, puisqu'elles demeurent reliées entre elles par la portion de paroi 10, le même traitement de surface par exemple.

De ce fait, dans cette phase de fabrication également le nombre d'opérations est réduit, notamment le nombre de manutentions, et, de plus, les deux pièces traitées ensemble auront rigoureusement le même aspect, la même qualité de surface, ce qui peut présenter un avantage sur le plan esthétique.

## Revendications

1. Procédé permettant de réaliser des charnières, ***caractérisé en ce qu***'il comprend au moins une étape consistant à obtenir un corps unitaire (2) à partir d'un profilé, ledit corps étant inscrit dans une surface cylindrique (13), et comportant deux parties d'extrémités (4, 5), une percée traversante (6, 7) réalisée dans chaque partie d'extrémité suivant la génératrice de ladite surface cylindrique, deux parties de parois (8, 9) respectivement solidaires des deux dites parties d'extrémités, et une portion de paroi (10) solidaire des deux dites parties de parois, ladite portion de paroi présentant au moins un point de faiblesse dans sa liaison avec les deux dites parties de parois (8, 9), permettant de séparer celles-ci sous un effort de rupture relativement faible.

2. Procédé selon la revendication 1, ***caractérisé par le fait que*** les longueurs, suivant la génératrice de ladite surface cylindrique (13), des deux dites parties de parois (8, 9) et des deux dites parties d'extrémités (4, 5) sont égales et que leurs bords respectifs (14-17,18-21), situés du même côté, sont dans un même plan.

3. Procédé selon l'une des revendications 1 et 2, ***caractérisé par le fait que*** les longueurs des deux dites parties de parois (8, 9), suivant un plan perpendiculaire à la génératrice de ladite surface cylindrique (13), sont égales.

4. Procédé selon l'une des revendications précédentes, ***caractérisé par le fait que*** les deux dites parties de parois (8, 9) sont coudées.

5. Procédé selon l'une des revendications précédentes, ***caractérisé par le fait que*** ladite portion de paroi (10) est d'une longueur, suivant la génératrice de ladite surface cylindrique, inférieure à la longueur, suivant ladite génératrice, desdites parties de parois (8, 9).

6. Procédé selon l'une des revendications précédentes, ***caractérisé par le fait que ledit*** corps unitaire (2) est soumis à un traitement de surface.

7. Procédé selon l'une des revendications précédentes, ***caractérisé par le fait que ledit*** corps unitaire (2) est en aluminium.

## Patentansprüche

1. Verfahren zum Herstellen von Scharnieren,
dadurch **gekennzeichnet**,
daß es mindestens einen Schritt zum Erzeugen eines einstückigen Grundkörpers (2) aus einem Profilmaterial umfaßt, wobei der Grundkörper von einer Mantelfläche (13) umgeben ist und zwei Endteile (4, 5), jeweils eine durch die Endteile hindurchführende, entlang der Mittellinie ausgeführte Bohrung (6, 7), zwei Wandteile (8, 9), die jeweils mit den zwei Endteilen fest verbunden sind, und einen Wandbereich (10), der mit den zwei Wandteilen fest verbunden ist, aufweist,
wobei der Wandbereich wenigstens eine Schwachstelle an seiner Verbindung mit den beiden Wandteilen (8, 9) aufweist, welche erlaubt, diese unter relativ schwacher Bruchbelastung abzutrennen.

2. Verfahren nach Anspruch 1,
dadurch **gekennzeichnet**,
daß die Längen der beiden Wandteile (8, 9) und der beiden Endteile (4, 5) entlang der Mantellinie der Mantelfläche (13) gleich sind, und daß ihre jeweiligen auf der gleichen Seite gelegenen Ränder (14 - 17, 18 - 21) sich in derselben Ebene befinden.

3. Verfahren nach einem der Ansprüche 1 und 2,
dadurch **gekennzeichnet**,
daß die Längen der beiden Wandteile (8, 9) entlang einer zu der Mantellinie der Mantelfläche (13) senkrechten Ebene gleich sind.

4. Verfahren nach einem der vorangehenden Ansprüche,
dadurch **gekennzeichnet**,
daß die beiden Wandteile (8, 9) abgewinkelt sind.

5. Verfahren nach einem der vorangehenden Ansprüche,
dadurch **gekennzeichnet**,
daß der Wandbereich (10) eine Länge längs der Mantellinie der Mantelfläche aufweist, die geringer ist als die Länge der Wandteile (8, 9) längs der Mantellinie.

6. Verfahren nach einem der vorangehenden Ansprüche,
dadurch **gekennzeichnet**,
daß das einstückige Grundkörper (2) einer Oberflächenbehandlung unterzogen wird.

7. Verfahren nach einem der vorangehenden Ansprüche,
dadurch **gekennzeichnet**,
daß das einstückige Grundkörper (2) aus Aluminium ist.

## Claims

1. Process for making hinges, characterised in at least one step comprising obtaining a unitary body (2) from a profile, said body being inscribed in a cylindrical surface (13), and comprising two end parts (4, 5), a traversing bore (6, 7) made in each end part following the generatrix of said cylindrical surface, two wall parts (8, 9) respectively integral with said two end parts, and a wall portion (10) integral with said two wall parts, said wall portion having at least one point of weakness in its connection with said two wall parts (8, 9), permitting these to be separated with a relatively weak breaking force.

2. Process according to claim 1, characterised in that the lengths, following the generatrix of said cylindrical surface (13), of said two wall parts (8, 9) and of said two end parts (4, 5) are equal, and in that their respective edges (14-17, 18-21), situated on the same side, are in the same plane.

3. Process according to one of claims 1 and 2, characterised in that the lengths of said two wall parts (8, 9), following a plane perpendicular to the generatrix of said cylindrical surface (13), are equal.

4. Process according to one of the preceding claims, characterised in that said two wall parts (8, 9) are bent.

5. Process according to one of the preceding claims, characterised in that said wall portion (10) is of a length, following the generatrix of said cylindrical surface, shorter than the length, following said generatrix, of said wall parts (8, 9).

6. Process according to one of the preceding claims, characterised in that said unitary body (2) is subjected to a surface treatment.

7. Process according to one of the preceding claims, characterised in that said unitary body (2) is formed from aluminium.
